# EUROPÄISCHE PATENTSCHRIFT

(11) **EP 0 693 972 B1**
(45) Veröffentlichungstag und Bekanntmachung des Hinweises auf die Patenterteilung: **17.06.1998**
(21) Anmeldenummer: 94911111.6
(22) Anmeldetag: 21.03.1994
(51) Int. Cl.: B05B 3/10

(54) **VERFAHREN UND VORRICHTUNG ZUM ZERSTÄUBEN VON FLÜSSIGKEITEN**
PROCESS AND DEVICE FOR ATOMIZING LIQUIDS
PROCEDE ET DISPOSITIF DE PULVERISATION DE LIQUIDES

(30) Priorität: 19.03.1993 DE 4308842
(43) Veröffentlichungstag der Anmeldung: 31.01.1996
(73) Patentinhaber: NIRO A/S, DK-2860 Soeborg (DK)
(72) Erfinder: WALZEL, Peter, D-41539 Dormagen (DE); FUNDER, Christian, Reedtz, DK-3480 Fredensborg (DK); FLYGER, S ren, Birk, DK-2860 S borg (DK); BACH, Poul, DK-3460 Birker d (DK)
(74) Vertreter: Simonsen, Christian Rosendal
(86) Internationale Anmeldenummer: DK9400113
(87) Internationale Veröffentlichungsnummer: WO9421383

(56) Entgegenhaltungen:
- FR-A- 2 662 374
- US-A- 3 250 473

## Beschreibung

Die Erfindung bezieht sich auf ein Verfahren zum Herstellen von Tropfen mit enger Größenverteilung aus Flüssigkeiten. Als Flüssigkeiten gelten im Sinn der Erfindung sowohl klare Flüssigkeiten als auch Lösungen, z.B. Metallschmelzen, und fließfähige Dispersionen, wie z.B. Suspensionen.

Das Herstellen von Tropfen aus Flüssigkeiten wird häufig mit dem Begriff "Zerstäuben" beschrieben. Übliche im großtechnischen Maßstab eingesetzte Zerstäubungsverfahren sind das Verdüsen mit Druck in Einstoff-Druckdüsen, z.B. Hohlkegeldüsen, das Verdüsen mit einem Gas in Zweistoffdüsen bzw. mit pneumatischen Zerstäubern sowie das Zerstäuben mit Rotationszerstäubern. Die Erfindung bezieht sich auf das letztgenannte Verfahrensprinzip.

Bei vielen technischen Prozessen sind enge Tropfengrößen verteilungen erwünscht. So müssen Sprühtrockner in ihren Abmessungen nach dem größten Tropfen im Spray dimensioniert werden, da diese Tropfen die längsten Verweilzeiten zum Trocknen erfordern. Ein breites Tropfenspektrum bedeutet daher trotzt geringerer mittlerer Tropfengröße große und damit unvorteilhafte Abmessungen. Die feinsten Tropfen im Spray machen große Aufwendungen bei der Reinigung der Abluft in Form von Filtern und Zyklonen oder ähnlichen Einrichtungen notwendig. Ein breites Tropfengrößenspektrum führt außerdem zu einer breiten Partikelgrößenverteilung des erzeugten sprühgetrockneten Pulvers und damit in einigen Fällen zu unerwünschten anwendungstechnischen Eigenschaften.

Bislang erzeugen alle bekannten im großtechnischen Maßtab, d.h. für einen Durchsatzbereich größer als 100 kg/h, eingesetzten Zerstäubungsverfahren Tropfen mit relativ breiten Größenspektren. Siehe z.B., Chem.-Ing.Techn. 62 (1990) 12, S. 983-994.

Mit Rotationszerstäubern herkömmlicher Bauart können lediglich in bestimmten engen Betriebsbereichen Tropfen mit einer relativ engen Größenverteilung erzeugt werden. Dabei wird der Effekt des laminaren Strahlzerfalls ausgenützt. Gibt man z.B. auf einer ebenen runden rotierenden Scheibe die Flüssigkeit im Zentrum der Scheibe auf, so strömt diese, wenn ein bestimmter begrenzter Flüssigkeitsdurchsatz eingehalten wird, als laminarer Film radial nach außen und bildet an der Abströmkante der Scheibe Flüssigkeitsfäden aus. Die Flüssigkeitsfäden bilden sich am Umfang der Abströmkante auf natürliche Weise in regelmäßigen Abständen. Der anschließende Zerfall der Flüssigkeitsfäden führt zu Tropfen mit einem sehr engen Größenspektrum. Beschreibt man die Größenverteilung der so erzeugten Tropfen z.B. mit der RRSB Funktion nach DIN 66 141 so ergibt sich ca. ein Gleichmäßigkeitsparameter von 6 < m < 8. Als mittlere Tropfengröße d_{v.50} wird beim diesem Text der Tropfendurchmesser definiert, bei der der 50%-Wert der Volumenverteilung erreicht wird; d.h. daß 50% des versprühten Flüssigkeitsvolumens kleinere - und 50% des versprühten Flüssigkeitsvolumens größere Tropfendurchmesser annimmt, als d_{v.50}.

Der grosse Nachteil der Zerstäubungsmethode mit ebenen rotierenden Scheiben besteht darin, daß der Flüssigkeitsdurchsatz in diesem Strömungsbereich sehr gering ist. Überschlägig kann man angeben, daß der Durchsatz V̇ niedrigviskoser Flüssigkeiten im Bereich $\text{0,21 <} {\text{V}}^{̇} {\text{(ρ}}^{\text{3}} {\text{n}}^{\text{2}} {\text{/D}}^{\text{3}} {\text{σ}}^{\text{3}} {\text{)}}^{\text{0,25}} \text{< 0,32}$ liegt. Es bedeuten D - Scheibendurchmesser, ρ - Dichte der Flüssigkeit, σ - Oberflächenspannung der Flüssigkeit, n - Drehzahl. Sowohl die engen Grenzen des Durchsatzbereichs als auch der niedrige Wert des Flüssigkeitsdurchsatzes steht einer breiten Anwendung dieses Verfahrens entgegen.

Zum Erzielen höherer Durchsätze wurde vorgeschlagen, mehrere Scheiben übereinander anzuordnen, Chem.-Ing.-Techn. 36 (1964) 1, S. 52-59. Das gleichmäßige Aufteilen der Flüssigkeit auf die Scheiben mit einer verstopfungsarmen Vorrichtung ist jedoch schwierig. Der enge Durchsatzbereich ist auch hier ein Nachteil.

In letzter Zeit werden Scheiben oder Becher, die am Umfang in regelmäßigen Abständen Kerben bzw. Nuten aufweisen, insbesondere zum Versprühen von Lacken eingesetzt. Auf diese Weise kann der Durchsatzbereich für die laminare Strahlbildung erweitert werden. Dennoch ist auch hier der Durchsatzbereich für viele technische Anwendungen nicht ausreichend.

Aus der FR-A-2 662 374 ist ein Rotationszerstäuber bekannt, der, wie angegeben ist, imstande zu sein scheint mit unterschiedlichen Volumenmengen zu arbeiten, unter Erzielung von einheitlicher Zerstäubung, auch von hochviskosen Flüssigkeiten. Dieser Zerstäuber-Rotor ist auf der Aussenseite mit Rillen versehen, durch welche die zu zerstäubende Flüssigkeit durch Perforierungen in die zylinderförmige Rotorwand geführt wird. Es wird angeführt, dass die Länge dieser Perforierungen niemals deren doppelten Durchmesser übersteigen darf. Die zu zerstäubende Flüssigkeit wird auf der Innenseite des Rotors mittels eines stationären Rohres verteilt. Es scheinen insbesondere die auf der Aussenseite des Rotors befindlichen Rillen zu sein, die bei der Zerstäubung eine einheitliche Tropfengrösse sichern, und die damit erzielte Verbesserung ist begrenzt.

Die in der Sprühtrocknung üblicherweise verwendeten Zerstäuber bestehen aus einem flachen zylindrischen Körper, meist als Scheibenzerstäuber bezeichnet, der meist 10 - 50 Bohrungen oder Kanäle aufweist. Im Fall von Bohrungen haben diese in der Regel Durchmesser im Bereich von 5 - 30 mm. Die Flüssigkeit wird in den Körper häufig zentral aufgegeben, strömt radial nach außen und verläßt den Zerstäuber durch die Bohrungen nach außen. Die Bauform hat zwar den Vorteil, daß die relativ großen durchströmten Bohrungen in der Regel nicht verstopfen, jedoch wird der Durchsatz für großtechnische Anwendungen so hoch gewählt, daß die Flüssigkeit in dicken turbulenten Strahlen aus den Bohrungen austritt. Durch die hohe Relativgeschwindigkeit von Flüssigkeit und dem Umgebungsgas werden die bereits turbulent aus den Öffnungen austretenden Flüssigkeitssträhnen zerteilt. Dadurch entsteht bei den gleichzeitig für kleine Tropfenabmessungen erforderlichen hohen Drehzahlen Tröpfchen mit einem sehr breiten Größenspektrum. Gleichzeitig tritt wegen der hohen Strömungsgeschwindigkeit in den Bohrungen bei Suspensionen häufig ein erheblicher Verschleiß der Bohrungswände auf.

Die Turbulenz in den Flüssigkeitsstrahlen wird durch die hohe Relativgeschwindigkeit zwischen Flüssigkeit und dem Gas, das den Zerstäuber umgibt, noch weiter verstärkt. Es ist bekannt, daß eine hohe Strahlturbulenz immer zu Tropfen mit einem breiten Größenspektrum führt. Übliche Gleichmäßigkeitsparameter der RRSB Verteilung bei diesem Verfahren liegen ca im Bereich 2 < m < 4. Typische Flüssigkeitsdurchsätze liegem beim herkömmlichen Verfahren, z.B. für eine mittlere Tropfengröße von 250 µm bei ca 20 - 200 l/h und Bohrung. Dazu werden typischerweise Drehzahlen von n = 10.000 - 30.000 min⁻¹ angewendet, die je nach Durchmesser Zentrifugalbeschleuigungen von 5.1o⁴ < a < 1.1o⁶ m/s² zur Folge haben. Hier wird die Grenze durch die Festigkeit des Werkstoffes erreicht.

Erfindungsgemäss werden diese Nachteile dadurch beseitigt, daß der Durchsatz der Flüssigkeit in den Bohrungen in der Wand eines rotierenden hohlen zylindrischen Körpers (Zylinders) auf einen vergleichsweise sehr geringen und gleichen Wert eingestellt wird. Gleichzeitig ist wegen der Durchsatzbegrenzung pro Bohrung eine Viehlzahl von Bohrungen erforderlich, um technisch erwünschte Durchsätze zu erzielen. Die Flüssigkeit strömt bei geeigneten niedrigen Durchsätzen in den Bohrungen laminar, sodaß am Austritt der Bohrungen ein laminarer Strahlzerfall eintritt. Der Durchmesser der Bohrungen kann, unter der Voraussetzung daß der Durchsatz pro Bohrung gleich bleibt und wenn ausreichende Bohrungslängen vorgesehen werden, überraschenderweise in weiten Grenzen verändert werden, ohne merklichen Einfluß auf die Tropfengröße. Auf diese Weise können bei vergleichweise niedrigen Drehzahlen und vergleichweise großen Bohrungen, mit geringer Verstopfungsneigung, überraschenderweise feine Tropfen mit enger Größenverteilung erzeugt werden. Dabei wird die Tropfengröße in hohem Maß durch den Durchsatz und die Anzahl der Bohrungen, in erstaunlich geringem Maß durch die Zerstäuberdrehzahl und in sehr geringem Maß durch die Flüssigkeitsdichte und die Oberflächenspannung bestimmt. Die geringe Strömungsgeschwindigkeit in den Bohrungen hat außerdem den Vorteil, daß kaum Verschleiß auftritt.

Der Mindestdurchsatz pro Bohrung ergibt sich aus der unteren Grenze, die für eine Strahlbildung erforderlich ist. Der Durchsatz pro Bohrung beträgt nach Messungen für niedrigviskose Flüssigkeiten:${{\text{V}}^{̇}}_{\text{B}} {\text{= 1,0 (σ}}^{\text{5}} {\text{/a}}^{\text{3}} {\text{ρ}}^{\text{5}} {\text{)}}^{\text{0,25}} \text{.}$

Der maximal sinnvolle Durchsatz ergibt sich aus der Erkenntnis, daß mit zunehmendem Flüssigkeitsdurchsatz bei diesem Verfahren die Tropfengröße ca mit ³√$\overline{{\text{V}}_{\text{B}}}$ zunimmt und dass die Turbulenz in den abströmenden Flüssigkeitsfäden bei niedriger Viskosität zu einer Verbreitung des Tropfenspektrums führt. Als praktischer Grenzwert für den Durchsatz kann der Wert${{\text{V}}^{̇}}_{\text{B}} {\text{= 16 (σ}}^{\text{5}} {\text{/a}}^{\text{3}} {\text{ρ}}^{\text{5}} {\text{)}}^{\text{0,25}}$ angegeben werden. Außerdem soll bei diesem Verfahren gewährleistet sein, daß die Reynoldszahl des Gerinnes in den Bohrungen den Wert Re_{δ} = 400 nicht überschreit, damit die Strömung in den Bohrungen laminar bleibt. Dies ist eine Voraussetzung für das gewünschte enge Tropfenspektrum. Wenn man die Reynoldszahl Re_{δ} = 200 nicht überschreitet, ist man im jeden Fall sicher, dass die Strömung laminar bleibt. Die Reynoldszahl kann aus dem Flüssigkeitsdurchsatz nach${\text{Re}}_{\text{δ}} {\text{= a δ}}^{\text{3}} {}_{\text{hy}} {\text{ρ}}^{\text{2}} {\text{/ 3 η}}^{\text{2}}$ berechnet werden. Dabei ist η die dynamische Viskosität der Flüssigkeit. Die hydraulische, den Strömungszustand beschreibende Tiefe des Gerinnes in den Bohrungen mit dem Durchmesser D_{B} ergibt sich mit guter Näherung für den das Verfahren charakterisierenden Bereichs aus:${\text{δ}}_{\text{hy}} \text{= 1,06 [} {{\text{V}}^{̇}}_{\text{B}} \text{η / (a ρ} \sqrt{{\text{D}}_{\text{B}}} {\text{)]}}^{\text{2/7.}}$ Aus diesen Beziehungen wird mit einer Reynoldszahl Re_{δ} = 400 die Bedingung für eine ausreichende Laminarität der Strömung nämlich ${{\text{V}}^{̇}}_{\text{B}} {\text{< 3195 (η}}^{\text{2}} {\text{/ a ρ}}^{\text{2}} {\text{)}}^{\text{7/6}} \text{(a ρ} \sqrt{{\text{D}}_{\text{B}}} \text{/η)}$ erhalten. Der Gleichmäßigkeitsparameter der RRSB-Verteilung liegt unter dieser Bedingung in dem für den laminaren Strahlzerfall charakteristischen Bereich von 6 < m < 8.

Gegenstand der Erfindung ist nun ein Verfahren zum Zerstäuben von Flüssigkeiten mit Hilfe von rotierenden hohlen Zylindern mit Bohrungen in der Zylinderwand, daß dadurch gekennzeichnet ist, daß die Flüssigkeit gleichmäßig im Inneren des Zylinders auf die innere Zylinderwand und auf die Bohrungen verteilt wird und daß der Volumenstrom der Flüssigkeit pro Bohrung im Bereich $\text{1,0 <} {{\text{V}}^{̇}}_{\text{B}} {\text{(a}}^{\text{3}} {\text{ρ}}^{\text{5}} {\text{/ σ}}^{\text{5}} {\text{)}}^{\text{0,25}} \text{< 16}$ liegt und daß ${{\text{V}}^{̇}}_{\text{B}} {\text{< 3195 (η}}^{\text{2}} {\text{/ a ρ}}^{\text{2)7/6}} \text{(a ρ} \sqrt{{\text{D}}_{\text{B}}} \text{/ η)}$ eingehalten wird. Dabei bedeutet V̇_{B} - der Volumenstrom der Flüssigkeit pro Bohrung, D_{B} - der Durchmesser der Bohrungen, a - die Zentrifugalbeschleunigung an der äußeren Zylinderoberfläche, ρ - die Dichte der Flüssigkeit, σ - die Oberflächenspannung der Flüssigkeit und η - die dynamische Viskosität der Flüssigkeit, wobei die Zentrifugalbeschleunigung mit der Beziehung ${\text{a = 2 D π}}^{\text{2}} {\text{n}}^{\text{2}}$ bestimmt wird. Dabei bedeutet D - der Durchmesser der äußeren Zylinderoberfläche und n - die Drehzahl des Zylinders. Der Gesamtvolumenstrom V̇ ergibt sich aus dem Volumenstrom V̇_{B} pro Bohrung, mal der Anzahl N der Bohrungen im Zylinder.

Insofern man mit einer Reynoldszahl des Gerinnes in den Bohrungen zu arbeiten wünscht, die den Wert 200 nicht überschreitet, muss die Bedingung ${\text{V}}_{\text{B}} {\text{< 1410 (η}}^{\text{2}} {\text{/ a ρ}}^{\text{2}} {\text{)}}^{\text{7/6}} {\text{(a ρ √ D}}_{\text{B}} \text{/ η)}$ erfüllt werden.

Beim Sprühtrocknen kann es vorkommen, daß sich am Austritt der Bohrungen des Rotationszerstäubers Produktansätze bilden. Derartige Ansätze können durch das Einleiten von Gas, vorzugsweise dem Trocknungsgas, das mit dem Lösemitteldampf gesättigt ist, oder durch das Einleiten von Lösemitteldampf oder Wasserdampf in den Zylinder vermieden werden. Beim Zerstäuben von Schmelzen bewirkt das Einleiten von aufgeheiztem Gas in den Zylinder ein Vorheizen des Körpers und während des Betriebs ein Aufrechterhalten der Betriebstemperatur zum Vermeiden der Ansatsbildung. Wie noch gezeigt wird, kann bei geeigneter Orientierung der Bohrungsachsen mit dem Gas auch ein Ablenken der Tropfen in Achsrichtung bewirkt werden.

Gegenstand der Erfindung ist auch ein Verfahren, daß dadurch gekennzeichnet ist, daß in den Zylinder außer der Flüssigkeit auch Gase eingeleitet werden.

Das Einleiten der Flüssigkeit in den Zylinder kann, z.B., mit einem Röhrchen erfolgen, das über einer mit dem Zylinder mitrotierenden Prallplatte angeordnet ist. Die Prallplatte wird zweckmäßigerweise in der Mitte der Zylinderhöhe angeordnet und am Boden des Zylinders befestigt. Aus dem Röhrchen tritt die Flüssigkeit in der Form eines Strahls aus, wird durch die Prallplatte nach außen und damit auf die innere Zylinderfläche geschleudert und dadurch auf die Löcher verteilt.

Das gleichmäßige Verteilen der Flüssigkeit auf die innere Zylinderoberfläche kann besonders einfach durch das Eindüsen mit Einstoffdüsen oder mit pneumatischen Zerstäuberdüsen, auch oft Zweistoffdüsen genannt, erfolgen. Besonders vorteilhaft haben sich dabei Einstoffdüsen erwiesen, die einen kegeligen Sprühstrahl erzeugen. Eine andere vorteilhafte Möglichkeit die Flüssigkeit im Inneren des Zylinders zu verteilen besteht darin, sie mit konzentrisch angeordneten rotierenden Düsen insbesondere Flachstrahldüsen im Inneren des Zylinders zu versprühen.

Gegenstand der Erfindung ist ein Verfahren, daß dadurch gekennzeichnet ist, daß die Flüssigkeit mit einer Einstoffdüse oder mit einer pneumatischen Zerstäuberdüse in den Zylinder hineingesprüht wird und auf diese Weise gleichmäßig auf die innere Zylinderfläche und auf die Bohrungen verteilt wird, sowie ein Verfahren, daß dadurch gekennzeichnet is, daß die Flüssigkeit über eine oder mehrere rotierende Düsen in den Zylinder hineingesprüht wird. Die Erfindung betrifft außerdem ein Verfahren bei der die Düse einen hohlkegeligen Sprühstrahl erzeugt.

Eine vorteilhafte Vorrichtung zur Ausführung des erfindungsgemäßen Verfahrens besteht aus einem hohlen Zylinder in dessen Wand eine Vielzahl, für in der Praxis brauchbare Flüssigkeitsdurchsätze mindestens 200, im einfachsten Fall zylindrischen Bohrungen eingebracht sind. Der Zylinder ist unten mit einem Boden verschlossen und oben mit einem Deckel mit zentraler Öffnung begrenzt. Dadurch wird ein achsiales Austreten der Flüssigkeit verhindert.

Die Bohrungen in der Zylinderwand sollen im Durchmesser so gewählt werden, daß einerseits eine möglichst große Zahl auf der Zylinderfläche untergebracht werden kann, andererseits ein Verstopfen der Bohrungen durch ausreichende Abmessungen noch vermieden wird. Die Teilung der Bohrungen soll möglichst eng sein, damit wiederum eine möglichst große Zahl von Bohrungen in den Zylindermantel eingebracht werden kann. Durch eine ausreichende Länge der Bohrungen wird sichergestellt, daß alle Tröpfchen aus den Zerstäuberdüsen in den Bohrungen niedergeschlagen werden und zu einem Flüssigkeitsgerinne zusammenfließen.

Typische Verhältnisse von Teilung t der Bohrungen am äußeren Zylindermantel zum Durchmesser D_{B} der Bohrungen liegen im Bereich 1,1 < t/D_{B} < 5. Die Mindestteilung ergibt sich aus der für die erforderliche Drehzahl noch ausreichenden Festigkeit des Körpers. Der Mindestdurchmesser der Bohrungen soll nich kleiner als${\text{D}}_{\text{B}} {\text{= 10 (σ / ρ a)}}^{\text{0,5}}$ ausgeführt werden, damit die notwendige Sicherheit gegen Verstopfen gewährleistet ist. Dabei bedeuten ${\text{a = 2 π}}^{\text{2}} {\text{D n}}^{\text{2}}$ die Zentrifugalbeschleunigung an der äußeren Oberfläche des Zylinders mit dem Durchmesser D, σ - die Oberflächenspannung der Flüssigkeit, ρ - die Dichte der Flüssigkeit. Durch diese Durchmesserwahl wird die Bohrung nicht im vollen Querschnitt mit Flüssigkeit gefüllt, es bildet sich vielmehr durch die Wirkung der Coriolisbeschleunigung ein Flüssigkeitsgerinne ähnlich der Strömung in einem teilgefüllten Abwasserkanalrohr mit geringer Neigung. Obwohl es vom Prinzip hier für den Bohrungsdurchmesser keinen Maximalwert gibt, ist es sinnvoll, den maximalen Durchmesser für mittlere Tropfengrößen d_{v.50} > 100 µm nicht größer als ${\text{D}}_{\text{B}} {\text{= 50 (σ / ρ a)}}^{\text{0,5}}$, für mittlere Tropfengrößen d_{v.50} < 100µm, den Bereich ${\text{D}}_{\text{B}} {\text{< 200 (σ / ρ a)}}^{\text{0,5}}$ zu wählen, damit eine ausreichende Anzahl an Bohrungen in den Zylinder untergebracht werden kann. Das Verhältnis von Bohrungslänge L_{B} zum Bohrungsdurchmesser D_{B} soll mindestens 3 betragen. Dadurch gleichen sich Schwankungen die durch die Flüssigkeitsaufgabe entstehen, bis zum Bohrungsaustritt aus. Neben runden bzw. zylindrischen Bohrungen können auch Bohrungen oder Löcher mit anderen als kreisförmigen Querschnittsformen, z.B. auch rechteckige oder dreieckige Bohrungen oder grösseren Löcher mit mehreren V-förmigen Strömungsrinnen verwendet werden. Quadratische Bohrungen haben z.B. den Vorteil, daß sich in den Bohrungen bei gleichem Durchsatz und gleichem Öffnungsabmessungen niedrigere Reynoldszahlen einstellen. Sie sind jedoch schwerer zu fertigen und führen zu einer geringeren Festigkeit des Zylinders. Wie für zylindrische Bohrungen kann man auch für rechteckigen und dreieckigen Löcher und Löcher mit mehreren V-förmigen Rinnen einen Ausdruck für die hydraulische Tiefe des Gerinnes bestimmen und dadurch eine Bedingung für eine ausreichende Laminarität erhalten. Wie für zylindrische Bohrungen kann man auch Bedingungen aufstellen um Verstopfungen zu vermeiden und eine ausreichende Anzahl an Rinnen zu erreichen.

Beim Zerstäuben von Suspensionen ist es sinnvoll, eine Vorrichtung zu verwenden, bei der die Bohrungen im Inneren des Zylinders so angesenkt sind, daß innen keine zylindrische Fläche verbleibt. Durch diese Maßnahmen wird vermieden, daß dispergierte Partikel aus der Suspension auf der Zylinderoverfläche sedimentieren und dort zu Anbackungen bilden.

Auch mit grösseren Löchern mit mehreren V-förmigen Rinnen kann man durch die Lochbreite die innere Zylinderoberfläche vermindern. Mit grösseren Lochern mit mehreren V-förmigen Rinnen kann man auch die Sicherheit gegen Verstopfen verbessern. Man kann dieselbe Strömung in einer V-förmigen Rinne als in der Ecke eines dreieckigen Loches erreichen.

Eine besonders gleichmäßige Aufteilung des Flüssigkeitsstroms bei dem gleichzeitig für das Verfahren typischen niedrigen Durchsatz pro Bohrung erfolgt in einer Vorrichtung, bei der die Bohrungsränder an jeder Bohrung um das gleiche Maß nach innen erhaben sind. Dadurch stellt sich im rotierenden Zylinder ein zylindrischer Flüssigkeitsspiegel ein. Bei Aufgabe von mehr Flüssigkeit strömt diese gleichmäßig über die erhabenen Bohrungsränder in die Bohrungen ein.

Auf einfache Weise kann eine derartige Vorrichtung dadurch hergestellt werden, daß in die zunächst größer gebohrten Bohrungen in der Zylinderwand, Röhrchen eingesetzt werden, die innen alle um das gleiche Maß über die innere Zylinderwand herausragen. Eine andere Möglichkeit zur Herstellung einer Vorrichtung mit innen erhabenen Bohrungsrändern besteht im Einbringen von Nuten in Richtung der Zylindererzeuger sowie Nuten in Umfangsrichtung zwischen den Bohrungen im Inneren des Zylinders. Diese Methode ist vorzugsweise für Bohrungen geeignet, die in Rechteckteilung angeordnet sind.

Gegenstand der Erfindung ist auch eine Vorrichtung zum Zerstäuben von Flüssigkeiten mit einem rotierenden hohlen Zylinder der auf der unteren Seite mit einem Boden verschlossen ist und an der oberen Seite mit einem Deckel mit zentraler Öffnung begrenzt ist, gekennzeichnet durch Bohrungen mit dem Durchmesser D_{B} in der Zylinderwand eine Bohrungsteilung t an der äußeren Zylinderoberfläche im Bereich von 1,1 D_{B} < t < 5 D_{B}, einem Verhältnis von Bohrungslänge L_{B} zum Bohrungsdurchmesser D_{B} von mindestens 3, sowie Bohrungsdurchmessern im Bereich ${\text{10 < D}}_{\text{B}} {\text{(ρ a/ σ)}}^{\text{0,5}} \text{< 50}$ für mittlere Tropfengrößen größer oder gleich um 100 µm und Bohrungsdurchmessern im Bereich ${\text{10 < D}}_{\text{B}} {\text{(ρ a / σ)}}^{\text{0,5}} \text{< 200}$ für mittlere Tropfengrößen kleiner als 100 µm.

Ein weiterer Gegenstand der Erfindung ist eine Vorrichtung zum Zerstäuben von Flüssigkeiten mit hohlen Zylindern mit mindestens 200 Bohrungen in der Zylinderwand, eine Vorrichtung mit zylindrischen Bohrungen und eine Vorrichtung, bei der die Bohrungen in der Zylinderwand im Inneren des Zylinders derartige Einsenkungen aufweisen, daß keine innere Zylinderwand verbleibt. Ebenso ist Gegenstand der Erfindung eine Vorrichtung zum Zerstäuben von Flüssigkeiten mit hohlen rotierenden Zylindern die dadurch gekennzeichnet sind, daß die Ränder der Bohrungen in Inneren des Zylinders erhaben sind und um das gleiche Maß über die innere Zylinderfläche hervorragen.

Insbesondere bei niedrigviskosen Flüssigkeiten, bzw. dann wenn die Reynoldszahl Re_{δ} in Bohrungen die radial verlaufen, Werte größer als 400 annimmt, ist es von Vorteil, wenn die Bohrungen im Zylinder, in der Rotationsebene eine Neigung gegen die radiale Richtung aufweisen. Bei niedrigviskosen Flüssigkeiten kann die Turbulenz der in der Bohrung abströmenden Flüssigkeitssträhne dadurch vermindert werden, daß die nach außen verlängerten Bohrungsachsen am Schnittpunkt mit der äußeren Zylinderoberfläche gegen den Vektor der Umfangsgeschwindigkeit einen Winkel α < 90° einnehmen (Vorwärtsneigung), sodaß durch die Rotation ein Flüssigkeitsstau in der Bohrung entsteht. Durch diese Maßnahme wird die in Achsrichtung der Bohrungen wirksame Beschleunigung herabgesetzt. Z.B., ist bei einem Neigungswinkel von α = 27,5° nur noch die halbe Beschleunigung in Achsrichtung der Bohrungen wirksam, im Vergleich zu α = 90°. Dadurch wird die Strömungsgeschwindigkeit in den Bohrungen herabgesetzt und die Tiefe δ_{hy} des Gerinnes vergrößert. Bei hochviskosen Flüssigkeiten und insbesondere bei Suspensionen soll der Winkel α > 90° gewählt werden (Rückwärtsneigung) um die Sedimentation von Feststoffpartikeln zu vermeiden. Hier sorgt die höhere Viskosität auch bei α > 90° für eine ausreichende Laminarität der Strömung. Die Bohrungen können gerade aber auch gekrümmt ausgeführt sein.

Werden die Bohrungen so ausgeführt, daß die Bohrungsachsen eine Neigung β gegen die Rotationsebenen aufweisen, die durch jene Kreise definiert werden, die durch die rotierende Durchtrittspunkte der Bohrungsachsen durch die äußere Zylinderoberfläche beschrieben werden, erhalten die Tropfen außerdem einen Impuls in Achsrichtung des Zylinders. Besonders effektiv ist die Ablenkung in Achsrichtung des Zylinders durch das in den Zylinder aufgegebene Gas. Die radiale Ausdehnung des Sprühs wird dadurch vermindert und ein Einsatz des Verfahrens in schlankeren Sprühtürmen ermöglicht. Auch bei dieser Vorrichtung tritt der Effekt auf, daß sich bei gleichem Durchsatz eine kleinere Re - Zahl einstellt, als bei radial verlaufenden Bohrungen.

Werden die beschriebenen Neigungsrichtungen der Bohrungsachsen kombiniert, erhält man eine windschiefe Anordnung der Bohrungsachsen zur Zylinderachse. Auch diese Ausführung ist z.B. bei der Sprühtrocknung von niederviskosen Flüssigkeiten in schlanken Türmen von Vorteil.

Gegenstand der Erfindung ist eine Vorrichtung, die durch Bohrungen gekennzeichnet ist, deren Verlängerung der Bohrungsachsen über die äußere Zylinderoberfläche hinaus, alle den gleichen Winkel α im Bereich 10° < α < 170° gegen den Vektor der Umfangsgeschwindigkeit einnehmen, sowie eine Vorrichtung, die dadurch gekennzeichnet ist, daß deren über die äußere Zylinderoberfläche hinaus verlängerten Bohrungsachsen um den Winkel β im Bereich 0 < β < 80° gegen die Rotationsebene geneigt sind.

Unregelmäßigkeiten beim Aufteilen der Flüssigkeit auf die innere Zylinderwand und auf die Bohrungen können durch einen rotationssymetrischen Verteilerkörper vermieden werden, der konzentrisch im Zylinder eingebaut ist und dessen Durchmesser zum Boden des Zylinders hin zunimmt. Besonders einfach auszuführen ist ein Verteilerkörper der im Zylinder befestigt ist. Wird der Verteilerkörper unabhängig drehbar vom Zylinder ausgeführt, kann bei jeder beliebigen Drehzahl des Zylinders eine günstige Drehzahl des Verteilerkörpers zum Verteilen der Flüssigkeit im Zylinder eingestellt werden.

Eine besonders vorteilhafte Ausführungsform eines Verteilerkörpers besteht in einem Körper, der an seiner Oberfläche Nuten aufweist, die in Umfangsrichtung verlaufen, sodaß mehrere kreisförmige Abschleuderkanten entstehen. Dadurch werden Flüssigkeitsanteile auf verschiedenen Höhen in Richtung der inneren Zylinderoberfläche weggeschleudert. Dies bewirkt eine Vergleichmäßigung der Flüssigkeitsaufteilung. Eine vorteilhafte Ausführung eines Verteilerkörpers besteht aus kreisförmigen Platten, die mit Abstandshaltern zwischen den Platten zusammengesetzt ist. Bei dieser Ausführungsform können die kreisförmigen Platten, entsprechend den Anforderungen an die Verteilung, der in den Zylinder aufgegebenen Flüssigkeit, in ihrem Durchmesser und Abstand auf einfache Weise verändert werden.

Gegenstand der Erfindung ist eine Vorrichtung zum Zerstäuben von Flüssigkeiten mit hohlen rotierende Zylindern, die durch einen rotationssymetrischen konzentrisch im Zylinder eingebauten Verteilerkörper gekennzeichent ist, dessen Durchmesser zu Boden hin Zunimmt, sowie eine Vorrichtung die gekennzeichnet ist durch einen im Zylinder befestigten Verteilerkörper.

Gegenstand der Erfindung ist außerdem eine Vorrichtung zum Zerstäuben von Flüssigkeiten mit hohlen rotierenden Zylindern, die dadurch gekennzeichnet ist, daß der Verteilerkörper unabhängig drehbar im Zylinder befestigt ist.

Gegenstand der Erfindung ist weiterhin eine Vorrichtung zum Zerstäuben von Flüssigkeiten mit hohlen rotierenden Zylindern, die dadurch gekennzeichnet ist, daß der Verteilerkörper in seiner Oberfläche Nuten aufweist, die in Umfangsrichtung verlaufen, sowie eine Vorrichtung bei der der Verteilerkörper aus kreisförmigen Platten und Abstandshaltern Zusammengesetzt ist.

Ebenso ist Gegenstand der Erfindung eine Vorrichtung zum Zerstäuben von Flüssigkeiten mit Hohlzylindern, gekennzeichent durch Bohrungen in der Zylinderwand deren Ränder im Inneren des Zylinders erhaben sind und um das gleiche Maß über die innere Zylinderfläche vorstehen.

Der gleiche Durchsatz durch jede Bohrung im Zylinder kann insbes. bei Flüssigkeiten die keine festen Partikel enthalten, auch durch eine zylindrische poröse Schicht mit gleichmäßiger Wanddicke erzielt werden, die sich auf der Innenseite des Zylinders befindet. In Frage kommen z.B. Filterschichten oder poröse Sinterkörper.

Unregelmäßigkeiten im Sprühbild der Düsen können außerdem durch in den Zylinder eingebaute Schikanen ausgeglichen werden. Die Schikanen können mit dem Zylinder mitrotieren oder auch mit einer anderen Drehrichtung oder Drehzahl rotieren als der Zylinder. Sie bewirken eine radiale und achsiale Verteilung der Flüssigkeit im Zylinder. Besonders vorteilhafte Ausführungsformen dieser Schikanen bestehen in mitrotierenden, im Zylinder befestigten konzentrischen gebohrten Zylindern, in spiralig angeordneten gelochten Blechen oder in Drahtgeweben. Die Maschenweite, bzw. die Größe der Löcher in den Schikanen soll größer sein als der Durchmesser der Bohrungen im Zylinder.

Gegenstand der Erfindung ist eine Vorrichtung zum Zerstäuben von Flüssigkeiten mit rotierenden hohlen Zylindern, die dadurch gekennzeichnet ist, daß konzentrisch im Zylinder ein zweiter zylindrischer poröser Körper mit gleichmäßiger Wanddicke eingebaut ist, sowie eine Vorrichtung die durch im Zylinder eingebaute Schikanen gekennzeichnet ist.

Gegenstand der Erfindung ist auch eine Vorrichtung zum Zerstäuben von Flüssigkeiten mit rotierenden hohlen Zylindern, gekennzeichnet durch Schikanen im Zylinder, die unabhängig vom Zylinder drehbar sind, sowie gekennzeichnet durch Schikanen in der Form von konzentrisch im Zylinder angeordneten Lochblechen und in der Form von konzentrisch im Zylinder angeordneten Drahtmaschengeweben, sowie durch Schikanen bei denen der Lochdurchmesser bzw. die Machenweite größer ist als der Durchmesser der Bohrungen in der Zylinderwand.

Gegenstand der Erfindung ist auch eine Vorrichtung zum Zerstäuben von Flüssigkeiten mit rotierenden hohlen Zylindern, mit eingebauten Schikanen in der Form von Lochblechen und oder Drahtgeweben, die spiralig gewickelt sind.

Die erfindungsgemäße Vorrichtung zum Zerstäuben von Flüssigkeiten mit rotierenden hohlen Zylindern ist besonders zum Herstellen von sprühgetrocknetem Pulver im mittleren Tropfengrößenbereich von 50 µm bis 400 µm aus Flüssigkeiten, zum Herstellen von Pulvern aus organischen Schmelzen im Korn- bzw. Tropfengrößenbereich 0,5 mm - 3 mm sowie insbesondere für Metallpulver aus Schmelzen im Korn- bzw.

Tropfengrößenbereich von 10 bis 100 µm geeignet. Die hier genannten Tropfengrößen sind jedoch lediglich typische Werte für die aufgeführten Anwendungen. Selbstverständlich ist es möglich mit der erfindungsgemäßen Vorrichtung auch einen breiteren Bereich der Tropfengrößen abzudecken. Ein weiterer Anwendungsbereich der erfindungsgemäßen Vorrichtung sind Wäscher für Gase zum Entfernen von Staub und zum Auswaschen chemischer Stoffe.

Gegenstand der Erfindung ist die Anwendung einer Vorrichtung zum Zerstäuben von Flüssigkeiten, mit rotierenden Hohlzylindern für die Sprühtrocknung, für das Herstellen von Pulvern aus Schmelzen, sowie die Verwendung der Vorrichtung zur Gasreinigung.

Als Werkstoffe für den Zylinder kommen vorzugsweise Metalle, Plastik und Keramik in Frage.

### Die Erfindung wird durch die beigefügten Zeichnungen näher erläutert

Fig. 1 zeigt eine typische Ausführungsform der Erfindung. In den rotierenden hohlen Zylinder bestehend aus der Zylinderwand 1, dem Boden 2 und dem Deckel 3 mit zentraler Öffnung wird die Flüssigkeit 4 eingebracht. Sie verläßt den Zylinder durch die Bohrungen 5 in der Zylinderwand 1. Die Tropfen entstehen am Austritt der Bohrungen 5 durch laminaren Strahlzerfall. Die Zylinderwand wird innen durch die innere Zylinderoberfläche 6 und außen durch die äußere Zylinderoberfläche 7 begrenzt. Die Flüssigkeit 4 wird gleichmäßig auf die innere Zylinderoberfläche 6 und damit auf die Bohrungen 5 verteilt. In den Zylinder strömt neben der Flüssigkeit auch das Gas 8 ein. Es verläßt den Zylinder gemeinsam mit der Flüssigkeit 4 durch die Bohrungen 5.

Das gleichmäßige Verteilen der Flüssigkeit 4 auf die innere Zylinderoberfläche 6 kann z.B. mit einer Einstoffdüse 9 - die hier verwendete Düse erzeugt einen hohlkegelförmigen Sprühstrahl - oder mit Zweistoffdüsen 10 erfolgen. Die Verteilung der Flüssigkeit 4 im Zylinder wird durch einen Verteilerkörper 11 verbessert. Es besteht im gezeichneten Fall aus einem zum Zylinder konzentrischen Körper dessen Durchmesser zum Boden 2 hin zunimmt. Der Verteilerkörper 11 weist in seiner Oberfläche Nuten 12 in Umfangsrichtung auf.

Im inneren des Zylinders befinden sich als Schikanen 13 die zylindrische Lochbleche um die Flüssigkeit gleichmäßig auf die innere Zylinderoberfläche 6 und auf die Bohrungen 5 zu verteilen. Der Antrieb des Zylinders erfolgt über die Hohlwelle 13.

Fig. 2a zeigt einen Schnitt durch den hohlen Zylinder mit Bohrungen 5 in der Zylinderwand 1 und den verwendeten Bezeichnungen. Die Zylinderwand 1 wird durch die innerere Zylinderoberfläche 6 und die äußerere Zylinderoberfläche 7 begrenzt. Der Zylinder ist unten mit dem Boden 2 verschlossen. Oben befindet sich der Deckel 3 mit zentraler Öffnung.

Fig. 2b zeigt einen Ausschnitt der äußeren Zylinderoberfläche 7 mit einer Ansicht der Bohrungen 5 und den dazugehörigen Bezeichnungen; hier ist eine Dreiecksteilung dargestellt.

Fig. 2c ist ein Schnitt des gebohrten Zylinders in einer Rotationsebene. Erkennbar ist die Zylinderwand 1, die äußere Zylinderoberfläche 7, die innerere Zylinderoberfläche 6 und die Bohrungen 5 in der Zylinderwand 1.

Fig. 3 zeigt einen rotierenden Zylinder mit Bohrungen 5 in der Zylinderwand 1 und zwei rotierenden Flachstrahldüsen 9, die die Flüssigkeit 4 auf die innerere Zylinderoberfläche 6 gleichmäßig verteilen, sodaß der Flüssigkeitsdurchsatz in jeder Bohrung 5 gleich ist.

Fig. 4 ist ein Schnitt eines Zylinders in einer Rotationsebene, bei dem die über die äußerere Zylinderoberfläche 7 verlängerten Achsen 14 der Bohrungen 5 gegen die Richtung des Vektors der Umfangsgeschwindigkeit einen Winkel α ≠ 90° einnehmen. Die Drehrichtung gemäß Pfeil x bzw. α < 90° wird vorzugsweise für niederviskose Flüssigkeiten, bzw. zur Verkleinerung der Re_{δ} - Zahl, die Drehrichtung gemäß Pfeil y bzw. α > 90° wird vorzugsweise für höherviskose Flüssigkeiten und Suspensionen angewendet.

Fig. 5 zeigt einen Zylinder bei dem die Achsen 14 der Bohrungen 5 in der Zylinderwand 1 einen Winkel β gegen die Rotationsebene einnehmen. In den Zylinder strömt neben der Flüssigkeit 4 auch Gas 8 ein. Das aus dem Zylinder durch die Bohrungen 5 ausströmende Gas 8 lenkt die Tropfen aus der Flüssigkeit 4 in Achsrichtung des Zylinders ab. Auch hier ist die Re-Zahl im Vergleich zu radial verlaufenden Bohrungen 5 reduziert.

Fig. 6 ist ein Schnitt durch einen Zylinder, der insbesondere für Suspensionen geeignet ist. Die Bohrungen 5 sind im Inneren des Zylinders mit Ansenkungen 15 versehen. Wegen der komplexen Geometrie der Oberfläche sind nur die Schnittpunkte der Bohrungsachsen 14 mit der inneren Zylinderwand gezeichnet. Hier ist eine Rechteckteilung dargestellt.

Fig. 7 ist eine Schnittzeichnung eines Zylinders, vorzugsweise für feststofffreie Flüssigkeiten. Im Zylinder befindet sich der konzentrisch zum Zylinder angeordnete poröse zylindrische Körper 16, der eine Begrenzung und Vergleichmäßigung des Flüssigkeitsdurchsatzes an jeder Bohrung 5 bewirkt.

Fig. 8 stellt eine vorteilhafte Ausführung des Zylinders dar. Bei dieser Ausführung, die besonders für reine Flüssigkeiten und Schmelzen geeignet ist, sind die Ränder der Bohrungen 5 nach innen erhaben. Es stellt sich dadurch ein zylindrischer Flüssigkeitsspiegel ein, der zum gleichmäßigen Überlaufen der überschüssigen Flüssigkeit 4 in jede Bohrung 5 führt. In diesem Fall sind in die Bohrungen Röhrchen 17 eingesetzt, die alle um das gleiche Maß nach innen herausragen.

Fig. 9 zeigt einen rotationssymetrischen Verteilerkörper 11, dessen Durchmesser zum Boden 2 hin zunimmt, bestehend aus kreisförmigen Platten 18 und den Abstandshaltern 19.

Fig. 10 zeigt in Seitenansicht einen Zylinder mit dreieckigen Löchern 32. Die Zylinderwand besteht aus Stücken 20 mit V-förmigen Rinnen 21. Die dreieckigen Löcher 32 werden teils durch die Rinnen 21 des Stückes 20, teils durch die Hinterseite 22 des anliegenden Stückes begrenzt.

Fig. 11 zeigt einen Querschnitt in Ebene A-A durch die in Fig. 10 gezeigte Ausführungsform des Zylinders.

Fig. 12 zeigt einen Querschnitt in Ebene B-B durch die in Fig. 10 gezeigte Ausführungsform des Zylinders.

Fig. 13 zeigt ein einzelnes der Stücke 20, die die Zylinderwand ergeben, gegen die Fläche, welche die V-förmigen Rinnen 21 trägt, gesehen.

Fig. 14 zeigt dasselbe Stück 20, von oben gesehen.

Fig. 15 zeigt dasselbe Stück 20, jedoch von der Seite gesehen. Der angezeigte Winkel Θ ist der Winkel zwischen den zwei Flächen einer Rinne. Die Breite des Loches, die von einer Rinne 21 und der angrenzenden ebenen Hinterseite eines anderen Stückes 20 gebildet wird, wie in Fig. 10 und 12 gezeigt, ist mit B angegeben und die Höhe dieses Loches mit H.

Fig. 16 ist ein Zylinder mit grösseren Löchern 24 mit mehreren V-förmigen Rinnen 21. Die Zylinderwand besteht aus Stücken 20 mit V-förmigen Rinnen 21. Die Löcher 24 werden von der Rinnenseite eines Stückes 20, von der Hinterseite 22 eines angrenzenden Stückes 20, von dem Boden des Zylinders 2 und von dem Deckel des Zylinders 3 begrenzt. In jedem Loch 24 gibt es mehrere V-förmige Rinnen 21.

Fig. 17 zeigt einen Querschnitt einer Ausführungsform, wo die Bohrungen in der Zylinderwand rechteckige Löcher 27 sind. Eine Wand 28 dient als Strömungsfläche.

Fig. 18 zeigt eine andere Ausführungsform, in der jedes der Löcher 29 von zwei zylindrischen Bohrungen gebildet wird, von welchen die eine 30 einen wesentlich grösseren Durchmesser als die andere 31 aufweist. Bei Betrieb dient die letztgenannte, schmalere Bohrung als U-förmige Rinne für die Strömung.

### Ausführungsbeispiele

### Beispiel 1

Zur Herstellung eines sprühgetrockneten Pulvers aus einer Suspension (4) mit der Dichte ρ = 1000 kg/m³, σ = 60·10⁻³ N/m und einer Viskosität η = 5·10⁻³ Pas wird eine erfindungsgemäße Vorrichtung verwendet. Die mittlere Tropfengröße ist 250 µm. Der Suspensionsdurchsatz (4) beträgt 1,0 t/h.

Für diese Aufgabe wird ein Zylinder mit einem Außendurchmesser von 300 mm gewählt. Die Höhe des gebohrten Zylinderabschnitts wird mit H = 150 mm ausgeführt. Bei einer quadratischen Bohrungsteilung von t = 5 mm und einem Bohrungsdurchmesser von D_{B} = 3 mm beträgt die Bohrungszahl N = 5600. Die Dicke der Zylinderwand (1) des Zylinders wird mit s = 15 mm gewählt. Sie entspricht hier der Bohrungslänge. Als Drehzahl werden n = 2000 min⁻¹ eingestellt. Der für die Erfindung charakteristischen Flüssigkeitsdurchsatz pro Bohrung (5) ist ${{\text{V}}^{̇}}_{\text{B}} {\text{= 4,9·10}}^{\text{-8}} {\text{m}}^{\text{3}} \text{/s}$, dies entspricht einem spezifischen Bohrungsdurchsatz ${{\text{V}}^{̇}}_{\text{B}} {\text{/(σ}}^{\text{5}} {\text{/a}}^{\text{3}} {\text{ρ}}^{\text{5}} {\text{)}}^{\text{0,25}} \text{= 6,85}$. Die Reynoldszahl, gerechnet nach der in der Beschreibung erläuterten Methode, beträgt Re_{δ} = 10,3. Der spezifische Bohrungsdurchmesser beträgt ${\text{D}}_{\text{B}} {\text{/(σ / ρ a)}}^{\text{0,5}} \text{= 30}$. Das Verhältnis von Bohrungslänge L_{B} zu Bohrungsdurchmesser D_{B} beträgt 6,7; das Verhältnis von Bohrungsteilung t zu Bohrungsdurchmesser D_{B} liegt mit 1,67 in dem für die Erfindung typischen Bereich.

### Beispiel 2

Es wird hier der gleiche Durchmesser D = 300 mm und die gleiche gebohrte Zylinderhöhe H_{Z} = 150 mm gewählt. Die Bohrungen (5) sind mit β = 45° gegen die Rotationsebene nach unten geneigt. Die Bohrungsteilung in Umfangsrichtung ist tᵤ = 4 mm, die Bohrungsteilung in Richtung der Zylindererzeugenden beträgt t_{z} = 4,5 mm, die Bohrungen (5) werden im Dreieck angeordnet. Durch diese Maßnahme ist es möglich, eine besonders große Zahl, N = 7850, von Bohrungen (5) auf der Zylinderfläche (7) unterzubringen. Bei gleichem Durchsatz ist die Bohrungsanzahl eine wesentliche Einflußgröße auf die Tropfendurchmesser. So entstehen bei dieser Bohrungsanzahl, gleicher Flüssigkeit (4) und gleicher Drehzahl wie beim Beispiel 1, jetzt Tropfen von im Mittel 215 µm Durchmesser. Das Verhältnis von Bohrungslänge zu Bohrungsdurchmesser beträgt ca 7. Durch die Bohrungen (5) strömt Gas (8) mit einer Geschwindigkeit in den Bohrungen (5) von 40 m/s, um die gebildeten Tropfen nach unten abzulenken. Das Gas (8) hat keinen Effekt auf den Tropfenbildungsvorgang. Ein weiteres Zerteilen der gebildeten Tropfen tritt erst ab Gasweberzahlen ${\text{We}}_{\text{G}} {\text{= (v}}^{\text{2}} {}_{\text{G}} {\text{ρ}}_{\text{G}} \text{d / σ) > 12}$ auf. Dies entspricht in diesem Beispiel einer Geschwindigkeit von 49 m/s.

### Beispiel 3

Beim Zerstäuben von 100 kg/h flüssigem Blei (4) bei einer Temperatur der Schmelze von 400°C soll eine Tropfengröße d_{v.50} = 30 µm erzielt werden. Zum Vermeiden von Verstopfungen werden die Bohrungen (5) im Zylinder mit D_{B} = 0,8 mm relativ im Vergleich zur geforderten Partikelabmessung groß ausgeführt. Die Bohrungsteilung beträgt t = 0,5 mm, die Bohrungsanzahl im Zylinder beträgt N = 2020, der Außendurchmesser D des Zylinders ist 80 mm. Die Dicke der Zylinderwand (1) ist 5 mm. Bei einer Drehzahl von 15.000 min ⁻¹ wird eine Beschleunigung von a = 92.000 m/s² erreicht, die zur gewünschten mittleren Tropfengröße von d_{v.50} = 30 µm führt. Zum Anfahren wird der Zylinder mit heißem Gas (8), z.B. mit Argon aufgeheizt, das durch die Bohrungen (5) des Körpers strömt. Das flüssige Blei (1) wird nach der Aufheizphase aus einem Schmelzebehälter abgelassen und strömt als Strahl auf eine Prallfläche oder einen Verteilerkörper (11) im Inneren des Zylinders. Durch die eingebauten Schikanen (13) in diesem Fall mehrere Lagen von gewickeltem Maschendraht wird die Schmelze (1) gleichmäßig auf die innere Zylinderfläche (6) und damit auf die Bohrungen (5) verteilt. Der Gasstrom (8) bleibt auch während des Betriebs aufrecht, um ein Abkühlen des zylinders und ein Zuwachsen der Bohrungen (5) zu vermeiden.

## Patentansprüche

1. Verfahren zum Zerstäuben von Flüssigkeiten (4) mit Hilfe von rotierenden hohlen Zylindern mit Bohrungen (5) in der Zylinderwand (1), dadurch **gekennzeichnet**, daß die Flüssigkeit (4) gleichmässig im Inneren des Zylinders auf die innere Zylinderoberfläche (6) und auf die Bohrungen (5) verteilt wird und daß der Volumenstrom der Flüssigkeit (4) pro Bohrung (5) im Bereich ${\text{1,0 < V}}_{\text{B}} {\text{(a}}^{\text{3}} {\text{ρ}}^{\text{5}} {\text{/ σ}}^{\text{5}} {\text{)}}^{\text{0,25}} \text{< 16}$ liegt und daß die Bedingung ${\text{V}}_{\text{B}} {\text{< 3195 (η}}^{\text{2}} {\text{/ a ρ}}^{\text{2}} {\text{)}}^{\text{7/6}} \text{(a ρ} \sqrt{{\text{D}}_{\text{B}}} \text{/ η)}$ eingehalten wird, wobei V_{B} - der Volumenstrom der Flüssigkeit (4) pro Bohrung (5), in m³/s angegeben, a - die Zentrifugalbeschleunigung an der äußeren Zylinderoberfläche (7), in m/s² angegeben, ρ - die Dichte der Flüssigkeit (4), in kg/m³ angegeben, σ - die Oberflächenspannung der Flüssigkeit (4), in N/m angegeben, und η - die dynamische Viskosität der Flüssigkeit (4), in Pa·s angegeben, bedeutet und wobei die Zentrifugalbeschleunigung mit der Beziehung ${\text{a = 2 D π}}^{\text{2}} {\text{n}}^{\text{2}}$ bestimmt wird, wobei D - der Durchmesser der äußeren Zylinderoberfläche (7), in m angegeben, D_{B} - der Durchmesser der Bohrungen (5), in m angegeben, und n - die Drehzahl des Zylinders, in s⁻¹ angegeben, bedeutet.

2. Verfahren zum Zerstäuben von Flüssigkeiten (4) mit Hilfe von rotierenden hohlen Zylindern mit rechteckigen Löchern (27) in der Zylinderwand (1), dadurch **gekennzeichnet**, daß die Flüssigkeit (4) gleichmäßig im Inneren des Zylinders auf die innere Zylinderoberfläche (6) und auf die Löcher (27) verteilt wird, und dass der Volumenstrom der Flüssigkeit (4) pro Loch (27) im Bereich ${\text{1,0 < V}}_{\text{L}} {\text{. (a}}^{\text{3}} {\text{ρ}}^{\text{5}} {\text{/ σ}}^{\text{5}} {\text{)}}^{\text{0,25}} \text{< 16}$ liegt, und dass die Bedingung${\text{V}}_{\text{L}} \text{< 400 ·} \frac{\text{η·H}}{\text{ρ}}$ eingehalten wird, wobei V_{L} der Volumenstrom der Flüssigkeit (4) pro Loch (27), in m³/s angegeben, H - die Höhe des rechteckigen Loches, in m angegeben, bedeutet und die übrigen Symbole wie in Anspruch 1 definiert sind.

3. Verfahren zum Zerstäuben von Flüssigkeiten (4) mit Hilfe von rotierenden hohlen Zylindern mit dreieckigen Löchern (32) oder größeren Löchern (24) mit mehreren V-förmigen Rinnen (21) in der Lochwand, durch welche Löcher (32) bzw. Rinnen (21) jeweils zwei Strömungsflächen gebildet werden, dadurch **gekennzeichnet**, daß die Flüssigkeit (4) gleichmäßig im Inneren des Zylinders auf die innere Zylinderoberfläche (6) und auf die Löcher (32) oder Rinnen (21) verteilt wird, und dass der Volumenstrom der Flüssigkeit (4) pro Loch (32) oder Rinne (21) im Bereich ${\text{1,0 < V}}_{\text{R}} {\text{(a}}^{\text{3}} {\text{· ρ}}^{\text{5}} {\text{/ σ}}^{\text{5}} {\text{)}}^{\text{0,25}} \text{< 16}$ liegt und dass die Bedingung${\text{V}}_{\text{R}} \text{< 34.000 ·} \frac{\text{1}}{\text{sinθ}} \text{·} \frac{\text{η}}{\text{ρ}} {\text{·}}^{\text{5/3}} \text{·} \frac{\text{1}}{{\text{a}}^{\text{1/3}}}$ eingehalten wird, wobei V_{R} der Volumenstrom der Flüssigkeit (4) pro Rinne (21) oder für dreieckige Löcher der Volumenstrom pro Loch, in m³/s angegeben, θ der Winkel zwischen den zwei Strömungsflächen ist und die übrigen Symbole wie in Anspruch 1 definiert sind.

4. Verfahren nach Anspruch 1 bis 3, dadurch **gekennzeichnet,** daß in den Zylinder außer der Flüssigkeit (4) auch Gase (8) eingeleitet werden.

5. Verfahren nach Anspruch 1 bis 4, dadurch **gekennzeichnet**, daß die Flüssigkeit (4) mit einer Einstoffdüse (9) oder mit einer pneumatischen Zerstäuberdüse (10) in den Zylinder hineingesprüht und auf diese Weise gleichmäßig auf die innere Zylinderoberfläche (6) und die Bohrungen (5) verteilt wird.

6. Verfahren nach Anspruch 1 bis 5, dadurch **gekennzeichnet**, daß die Flüssigkeit (4) über eine oder mehrere rotierenden Düsen (9, 10) in den Zylinder hineingesprüht wird.

7. Verfahren nach Anspruch 5 oder 6, dadurch **gekennzeichnet**, daß die Düse (9, 10) einen hohlkegelförmigen Sprühstrahl erzeugt.

8. Verfahren nach Anspruch 1, dadurch **gekennzeichnet**, daß${\text{V}}_{\text{B}} {\text{< 1410 (η}}^{\text{2}} {\text{/ a ρ}}^{\text{2}} {\text{)}}^{\text{7/6}} \text{· (a · ρ ·} \sqrt{{\text{D}}_{\text{B}}} \text{/ η).}$

9. Vorrichtung zum Zerstäuben von Flüssigkeiten (4) mit einem rotierenden hohlen Zylinder, der auf der unteren Seite mit einem Boden (2) verschlossen ist und an der oberen Seite durch einen Deckel (3) mit zentraler Öffnung begrenzt ist, **gekennzeichnet** durch Bohrungen (5) mit dem Durchmesser D_{B} in der Zylinderwand (1), eine Bohrungsteilung t, in m angegeben, an der äußeren Zylinderoberfläche (7) im Bereich von 1,1 D_{B} < t < 5 D_{B}, einem Verhältnis der Länge L_{B} der Bohrungen (5), in m angegeben, zum Durchmesser D_{B} der Bohrungen (5) von mindestens 3, sowie Bohrungsdurchmessern im Bereich ${\text{10 < D}}_{\text{B}} {\text{(ρ a / σ)}}^{\text{0,5}} \text{< 50}$, zur Herstellung von Tropfen mit einer mittleren Tropfengröße größer oder gleich 100 µm oder Bohrungsdurchmessern im Bereich ${\text{10 < D}}_{\text{B}} {\text{(ρ a / σ)}}^{\text{0,5}} \text{< 200}$, zur Herstellung von Tropfen mit einer mittleren Tropfengröße kleiner als 100 µm.

10. Vorrichtung zum Zerstäuben von Flüssigkeiten (4) mit einem rotierenden hohlen Zylinder, der auf der unteren Seite mit einem Boden (2) verschlossen ist und an der oberen Seite durch einen Deckel (3) mit zentraler Öffnung begrenzt ist, **gekennzeichnet** durch Löcher (27), (32) mit der Höhe H, in m angegeben, und Breite B, in m angegeben, in der Zylinderwand (1), einem Verhältnis der Länge L, in m angegeben, der Löcher (27), (32) zur Breite B, in m angegeben, der Löcher (27), (32) von mindestens 3, sowie Lochbreiten im Bereich ${\text{10 < B . (ρ a / σ)}}^{\text{0,5}} \text{< 50}$ und Lochhöhen im Bereich ${\text{10 < H (ρ a / σ)}}^{\text{0,5}} \text{< 50}$, zur Herstellung von Tropfen mit einer mittleren Tropfengröße größer oder gleich 100 µm oder Lochbreiten im Bereich ${\text{10 < B . (ρ a / σ)}}^{\text{0,5}} \text{< 200}$ und Lochhöhen im Bereich ${\text{10 < H (ρ a / α)}}^{\text{0,5}} \text{< 200}$, zur Herstellung von Tropfen mit einer mittleren Tropfengröße kleiner als 100 µm.

11. Vorrichtung zum Zerstäuben von Flüssigkeiten (4) mit einem rotierenden hohlen Zylinder, der auf der unteren Seite mit einem Boden (2) verschlossen ist und an der oberen Seite durch einen Deckel (3) mit zentraler Öffnung begrenzt ist, **gekennzeichnet** durch Löcher (24) mit mehreren Rinnen (21) mit der Rinnenhöhe H, in m angegeben, und Lochbreite W, in m angegeben, in der Zylinderwand (1), einem Verhältnis der Länge L der Löcher (24) zur Breite W der Löcher (24) von mindestens 3, sowie Lochbreiten W im Bereich ${\text{10 < W · (ρ a / σ)}}^{\text{0,5}}$ und Rinnenhöhen H im Bereich ${\text{H (ρ a / σ)}}^{\text{0,5}} \text{< 50}$, zur Herstellung von Tropfen mit einer mittleren Tropfengröße größer oder gleich 100 µm oder Lochbreiten im Bereich ${\text{10 < W (ρ a / σ)}}^{\text{0,5}}$ und Rinnenhöhen im Bereich ${\text{H (ρ a / σ)}}^{\text{0,5}} \text{< 200}$, zur Herstellung von Tropfen mit einer mittleren Tropfengröße kleiner als 100 µm.

12. Vorrichtung nach Anspruch 9 bis 11, **gekennzeichnet** durch mindestens 200 Bohrungen (5), Löcher (27), (29), (32) oder Rinnen (21).

13. Vorrichtung nach Anspruch 9 bis 12, **gekennzeichnet** durch zylindrische, rechteckige oder dreieckige Bohrungen oder Löcher.

14. Vorrichtung nach Anspruch 9 bis 13, **gekennzeichnet** durch Löcher mit einer oder mehreren V-förmigen oder U-förmigen Rinnen (21).

15. Vorrichtung nach Anspruch 9 bis 13, **gekennzeichnet** durch Bohrungen (5) oder Löcher (24, 27, 29, 32) in der Zylinderwand (1), die im Inneren des Zylinders derartige Einsenkungen (15) aufweisen, daß keine innere Zylinderoberfläche (6) verbleibt.

16. Vorrichtung nach Anspruch 9, 12 oder 13, **gekennzeichnet** durch Bohrungen (5) in der Zylinderwand (1) deren Ränder im Inneren des Zylinders erhaben sind und um das gleiche Maß über die innere Zylinderfläche hervorragen.

17. Vorrichtung nach Anspruch 9 bis 16, **gekennzeichnet** durch Bohrungen (5) oder Löcher (24), (27), (29), (32) deren Verlängerung der Bohrungsachsen (14) über die äußere Zylinderoberfläche (7) hinaus, alle den gleichen Winkel α im Bereich von 10° < α < 170° gegen den Vektor der Umfangsgeschwindigkeit einnehmen.

18. Vorrichtung nach Anspruch 9, 10 oder 12 bis 17, **gekennzeichnet** durch Bohrungen (5) deren über die äußere Zylinderoberfläche (7) verlängerte Bohrungsachsen (14) um den Winkel β im Bereich 0 < β < 80° gegen die Rotationsebenen geneigt sind.

19. Vorrichtung nach Anspruch 9 bis 18, **gekennzeichnet** durch einen rotationsymetrischen, konzentrisch im Zylinder eingebauten Verteilerkörper (11) dessen Durchmesser zum Boden (2) hin zunimmt.

20. Vorrichtung mach Anspruch 9 bis 19, **gekennzeichnet** durch einen Verteilerkörper (11) der im Zylinder befestigt ist.

21. Vorrichtung nach Anspruch 9 bis 19, **gekennzeichnet** durch einen unabhängig vom Zylinder drehbaren Verteilerkörper (11).

22. Vorrichtung nach Anspruch 9 bis 20, **gekennzeichnet** durch einen Verteilerkörper (11) der in seiner Oberfläche Nuten (12) aufweist, die in Umfangsrichtung verlaufen.

23. Vorrichtung nach Anspruch 9 bis 21, **gekennzeichnet** durch einen Verteilerkörper (11) der aus kreisförmigen Platten (18) und Abstandhaltern (19) zusammengesetzt ist.

24. Vorrichtung nach Anspruch 9 bis 20, **gekennzeichnet** durch einen im Zylinder konzentrisch eingebauten zweiten zylindrischen porösen Körper (16) mit gleichmäßiger Wanddicke.

25. Vorrichtung nach Anspruch 9 bis 21, **gekennzeichnet** durch im Zylinder eingebaute Schikanen (13).

26. Vorrichtung nach Anspruch 22, **gekennzeichnet** durch unabhängig vom Zylinder drehbare Schikanen (13).

27. Vorrichtung nach Anspruch 18 und 19, **gekennzeichnet** durch Schikanen (13) in Form von konzentrisch angeordeneten zylindrischen Lochblechen mit Lochdurchmessern größer als die Bohrungen (5).

28. Vorrichtung nach Anspruch 18 und 19, **gekennzeichnet** durch Schikanen (13) in Form von konzentrisch angeordeneten zylindrischen Drahtmaschengeweben mit Maschenweiten größer als die Bohrungen (5).

29. Vorrichtung nach Anspruch 18 und 19, **gekennzeichnet** durch Schikanen (13) in Form von spiralig gewickelten Lochblechen mit Lochdurchmessern größer als die Bohrungen (5).

30. Vorrichtung nach Anspruch 18 und 19, **gekennzeichnet** durch Schikanen (13) in Form von spiralig gewickelten Drahtmaschengeweben mit Maschenweiten größer als die Bohrungen (5).

31. Verwendung der Vorrichtung nach Anspruch 9 bis 30 zum Sprühtrocknen von Produkten.

32. Verwendung der Vorrichtung nach Anspruch 9 bis 30 zum Herstellen von Pulvern aus Schmelzen.

33. Verwendung einer Vorrichtung nach Anspruch 9 bis 30 zur Gasreinigung in Wäschern.

## Claims

1. A process for atomizing liquids (4) by means of a hollow, rotating cylinder provided with bores (5) in the cylinder wall (1), **characterized** in that the liquid (4) is evenly distributed in the interior of the cylinder across the inner cylinder surface (6) and the bores (5) and in that the volumetric flow rate of the liquid (4) per bore (5) lies within the range of ${\text{1.0 < V}}_{\text{B}} {\text{(a}}^{\text{3}} {\text{ρ}}^{\text{5}} {\text{/ σ}}^{\text{5}} {\text{)}}^{\text{0.25}} \text{< 16}$ and that the condition ${\text{V}}_{\text{B}} {\text{< 3195 (η}}^{\text{2}} {\text{/ a ρ}}^{\text{2}} {\text{)}}^{\text{7/6}} {\text{(a ρ √ D}}_{\text{B}} \text{/ η)}$ is fulfilled, whereby V_{B} represents the volumetric flow rate of the liquid (4) per bore (5) in m³/s, a is the centrifugal acceleration at the outer surface (7) of the cylinder in m/s², ρ is the density of the liquid (4) in kg/m³, σ is the surface tension of the liquid (4) in N/m, and η is the dynamic viscosity of the liquid (4) in Pa·s, the centrifugal acceleration being determined by the relation ${\text{a = 2 D π}}^{\text{2}} {\text{n}}^{\text{2}}$, where D is the diameter of the outer cylinder surface (7) in m, D_{B} is the diameter of the bores in m, and n is the number of revolutions of the cylinder in s⁻¹.

2. A process for atomizing liquids (4) by means of a hollow, rotating cylinder provided with rectangular apertures (27) in the cylinder wall (1)
**caracterized** in that the liquid (4) is evenly distributed in the interior of the cylinder across the inner cylinder surface (6) and the apertures (27), and in that the volumetric flow rate of the liquid (4) per aperture (27) lies within the range of ${\text{1.0 < V}}_{\text{L}} {\text{. (a}}^{\text{3}} {\text{ρ}}^{\text{5}} {\text{/ σ}}^{\text{5}} {\text{)}}^{\text{0.25}} \text{< 16}$, and that the condition${\text{V}}_{\text{L}} \text{< 400 ·} \frac{\text{η·H}}{\text{ρ}}$ is fulfilled, where V_{L} is the volumetric flow rate of the liquid (4) per aperture (27) in m³/s, H is the height of the rectangular aperture in m, and the remaining symbols are as defined in claim 1.

3. A process for atomizing liquids (4) by means of rotating hollow cylinders with triangular apertures (32) or larger apertures (24) with several V-shaped grooves (21) in the aperture wall, by which apertures (32) or grooves (21), two flow surfaces are created,
**characterized** in that the liquid (4) is evenly distributed in the interior of the cylinder across the inner cylinder surface (6) and the apertures (32) or grooves (21), and in that the volumetric flow rate of the liquid (4) per aperture (32) or groove (21) lies within the range of ${\text{1.0 < V}}_{\text{R}} {\text{(a}}^{\text{3}} {\text{· ρ}}^{\text{5}} {\text{/ σ}}^{\text{5}} {\text{)}}^{\text{0.25}} \text{< 16}$, and that the condition${\text{V}}_{\text{R}} \text{< 34,000 ·} \frac{\text{1}}{\text{sinθ}} \text{·} \frac{\text{η}}{\text{ρ}} {\text{·}}^{\text{5/3}} \text{·} \frac{\text{1}}{{\text{a}}^{\text{1/3}}}$ is fulfilled, whereby V_{R} represents the volumetric flow rate of the liquid (4) per groove (21) or, for triangular apertures, the flow rate per aperture in m³/s, θ being the angle between the two flow surfaces, and the remaining symbols are as defined in claim 1.

4. A process according to claims 1-3, **characterized** in that in addition to liquid (4), gas (8) is also introduced into the cylinder.

5. A process according to claims 1-4, **characterized** in that the liquid (4) is injected into the cylinder by means of a one-fluid nozzle (9) or a pneumatic atomizing nozzle (10) and is in this way evenly distributed across the inner cylinder surface (6) and on the bores (5).

6. A process according to claims 1-5, **characterized** in that the liquid (4) is injected into the cylinder through one or more rotating nozzles (9, 10).

7. A process according to claim 5 or 6, **characterized** in that the nozzle (9, 10) produces a hollow, conical spray jet.

8. A process according to claim 1, **characterized** in that${\text{V}}_{\text{B}} {\text{< 1410 (η}}^{\text{2}} {\text{/ a ρ}}^{\text{2}} {\text{)}}^{\text{7/6}} {\text{· (a·ρ·√ D}}_{\text{B}} \text{/ η).}$

9. A device for atomizing liquids (4) with a rotating, hollow cylinder, which at the bottom side is closed by a bottom (2) and at the upper sider limited by a cover (3) with a central opening, **characterized** by bores (5) with the diameter D_{B} in the cylinder wall (1), a bore spacing t in m on the outer cylinder surface (7) in the range of 1.1 D_{B} < t < 5 D_{B}, a ratio of the length L_{B} of the bores (5) in m, to the diameter D_{B} of the bores (5) of at least 3, as well as bore diameters in the range of ${\text{10 < D}}_{\text{B}} {\text{(ρ a / σ)}}^{\text{0.5}} \text{< 50}$, for the production of droplets with an average size which is larger or the same as 100 µm or bore diameters in the range of ${\text{10 < D}}_{\text{B}} {\text{(ρ a / σ)}}^{\text{0.5}} \text{< 200}$ for the production of droplets with an average droplet size smaller than 100 µm.

10. A device for atomizing liquids (4) with a rotating, hollow cylinder which at the bottom side is closed by a bottom (2) and at the upper side limited by a cover (3) with a central opening, **characterized** by apertures (27), (32) with a height H in m, and a width B in m, in the cylinder wall (1), a ratio of the length L in m, of the apertures (27), (32) to the width B in m, of the apertures (27), (32) of at least 3, as well as aperture widths in the range of ${\text{10 < B · (ρ a / σ)}}^{\text{0.5}} \text{< 50}$ and aperture heights in the range of ${\text{10 < H (ρ a / σ)}}^{\text{0.5}} \text{< 50}$ for the production of droplets with an average droplet size which is larger or the same as 100 µm or aperture widths in the range of ${\text{10 < B . (ρ a / σ)}}^{\text{0.5}} \text{< 200}$ and aperture heights in the range of ${\text{10 < H (ρ a / σ)}}^{\text{0.5}} \text{< 200}$ for the production of droplets with an average droplet size smaller than 100 µm.

11. A device for atomizing liquids (4) with a rotating, hollow cylinder which at the bottom side is closed by a bottom (2) and at the upper side limited by a cover (3) with a central opening, **characterized** by apertures (24) with several grooves (21) with the groove height H in m, an aperture width W in m, in the cylinder wall (1), a ratio of the length L of the apertures (24) and the width W of the apertures (24) of at least 3, as well as the aperture widths W in the range of ${\text{10 < W · (ρ a / σ)}}^{\text{0.5}}$ and groove heights in the range of ${\text{H (ρ a / σ)}}^{\text{0.5}} \text{< 50}$, for the production of droplets with an average droplet size which is larger or the same as 100 µm or aperture widths in the range of ${\text{10 < W (ρ a / σ)}}^{\text{0.5}}$ and groove heights H in the range of ${\text{H (ρ a / σ)}}^{\text{0.5}} \text{< 200}$, for the production of droplets with an average droplet size smaller than 100 µm.

12. A device according to claims 9 to 11, **characterized** by at least 200 bores (5), apertures (27), (29), (32) or grooves (21).

13. A device according to claims 9-12, **characterized** by cylindrical, rectangular or triangular bores or apertures.

14. A device according to claims 9-13, **characterized** by apertures with one or more V-shaped or U-shaped grooves (21).

15. A device according to claims 9-13, **characterized** by bores (5) or apertures (24, 27, 29, 32) in the cylinder wall (1), which in the interior of the cylinder are provided with recesses (15) in such a way that no interior cylinder surface (6) remains.

16. A device according to claim 9, 12 or 13, **characterized** by bores (5) in the cylinder wall (1), the edges of which protrude into the interior of the cylinder with the same distance from the interior cylinder surface.

17. A device according to claims 9-16, **characterized** in bores (5) or apertures (24), (27), (29), (32) having such directions that the extensions of their axes (14) over the exterior cylinder surface (7) all keep the same angle α in the range of 10° < α < 170° in relation to the vector of the peripheral speed.

18. A device according to claim 9, 10 or 12-17, **characterized** in bores (5) having such directions that the extensions of the bore axes (14) thereof over the exterior cylinder surface (7) are inclined by an angle β in the range of 0 < β < 80° with respect to the plane of rotation.

19. A device according to claims 9-18, **characterized** by a distribution body (11) arranged in rotational symmetry and concentrically in the cylinder, the diameter of said body increasing towards the bottom (2).

20. A device according to claims 9-19, **characterized** by a distribution body (11) which is fixed to the cylinder.

21. A device according to claims 9-19, **characterized** by a distribution body (11) which is rotatable independently of the cylinder.

22. A device according to claims 9-20, **characterized** by a distribution body (11), which is provided in its surface with grooves (12) extending in the peripheral direction.

23. A device according to claims 9-21, **characterized** by a distribution body (11) consisting of circular plates (18) and spacers (19).

24. A device according to claims 9-20, **characterized** by a second cylindrical porous body (16) which is mounted concentrically in the cylinder and the wall thickness of which is uniform.

25. A device according to claims 9-21, **characterized** by baffles (13) built into the cylinder.

26. A device according to claim 22, **characterized** by baffles (13) rotatable independently of the cylinder.

27. A device according to claims 18 and 19, **characterized** by baffles (13) in the form of concentrically arranged, cylindrical and perforated plates, the aperture diamater of which is larger than the bores (5).

28. A device according to claims 18 and 19, **characterized** by baffles (13) in the form of concentrically arranged cylindrical wire nettings, the mesh width of which is larger than the bores (5).

29. A device according to claims 18 and 19, **characterized** by baffles (13) in the form of helically wound perforated plates, the aperture diameter of which is larger than the bores (5).

30. A device according to claims 18 and 19, **characterized** by baffles (13) in the form of helically wound wire nettings the mesh width of which is larger than the bores (5).

31. Use of the device according to claims 9-30 for spray drying products.

32. Use of the device according to claims 9-30 for manufacture of powders from melts.

33. Use of the device according to claims 9-30 for gas purification in scrubbing plants.

## Revendications

1. Procédé de pulvérisation de liquides (4) au moyen d'un cylindre creux et rotatif avec des alésages (5) dans la paroi de cylindre (1), **caractérisé** en ce que le liquide (4) est reparti également à l'intérieur du cylindre sur la surface intérieure de cylindre (6) et sur les alésages (5) et que la vitesse du flux du liquide (4) par alésage (5) est dans le domaine de ${\text{1,0 < V}}_{\text{B}} {\text{(a}}^{\text{3}} {\text{ρ}}^{\text{5}} {\text{/ σ}}^{\text{5}} {\text{)}}^{\text{0,25}} \text{< 16}$ et que la condition ${\text{V}}_{\text{B}} {\text{< 3195 (η}}^{\text{2}} {\text{/ a ρ}}^{\text{2}} {\text{)}}^{\text{7/6}} {\text{(a ρ √ D}}_{\text{B}} \text{/ η)}$ est remplie, V_{B} représentant la vitesse du flux du liquide (4) par alésage, indiquée en m³/s, a: l'accélération centrifuge à la surface extérieure de cylindre (7), indiquée en m/s², ρ: la densité du liquide (4), indiquée en kg/m³, σ: la tension de surface du liquide (4), indiquée en N/m, et η: la viscosité dynamique du liquide (4), indiquée en Pa·s, et l'accélération centrifuge étant déterminée par la relation ${\text{a = 2 D π}}^{\text{2}} {\text{n}}^{\text{2}}$, D représentant le diamètre de la surface de cylindre extérieure (7), indiqué en m, D_{B}: le diamètre des alésages (5), indiqué en m, et n: le nombre de tours des cylindres, indiqué en s⁻¹.

2. Procédé de pulvérisation de liquides (4) au moyen d'un cylindre creux et rotatif avec des orifices carrés (27) dans les parois de cylindre (1), **caractérisé** en ce que le liquide (4) est reparti également à l'intérieur du cylindre sur la surface intérieure de cylindre (6) et sur les orifices (27), et que la vitesse du flux du liquide (4) par orifice (27) est dans le domaine de ${\text{1,0 < V}}_{\text{L}} {\text{. (a}}^{\text{3}} {\text{ρ}}^{\text{5}} {\text{/ σ}}^{\text{5}} {\text{)}}^{\text{0,25}} \text{< 16}$, et que la condition${\text{V}}_{\text{L}} \text{< 400 ·} \frac{\text{η·H}}{\text{ρ}}$ est remplie, V_{L} représentant la vitesse du flux du liquide (4) par orifice (27), indiquée en m³/s, H: la hauteur des orifices carrés, indiquée en m, et que les symboles restants sont définis comme dans la revendication 1.

3. Procédé de pulvérisation de liquides (4) au moyen d'un cylindre creux et rotatif avec des orifices carrés (32) ou des orifices plus larges (24) avec plusieurs rainures en V (21) dans la paroi d'orifice, par quels orifices (32) respectivement rainures (21) deux surfaces de flux sont formées, **caractérisé** en ce que le liquide (4) est reparti également dans l'intérieur du cylindre sur la surface intérieure (6) et sur les orifices (32) ou les rainures (21), et que la vitesse du flux du liquide (4) par orifice (32) ou rainure (21) est dans le domaine de ${\text{1,0 < V}}_{\text{R}} {\text{(a}}^{\text{3}} {\text{· ρ}}^{\text{5}} {\text{/ σ}}^{\text{5}} {\text{)}}^{\text{0,25}} \text{< 16}$, et que la condition${\text{V}}_{\text{R}} \text{< 34.000 ·} \frac{\text{1}}{\text{sinθ}} \text{·} \frac{\text{η}}{\text{ρ}} {\text{·}}^{\text{5/3}} \text{·} \frac{\text{1}}{{\text{a}}^{\text{1/3}}}$ est remplie, V_{R} représentant la vitesse du flux du liquide (4) par rainure (21) ou, pour des orifices triangulaires, la vitesse du flux par orifice, indiquée en m³/s, θ étant l'angle entre les deux surfaces de flux, et que les symboles restants sont définis comme dans la revendication 1.

4. Procédé selon les revendications 1 à 3, **caractérisé** en qu'en plus du liquide (4), du gaz (8) est aussi introduit dans le cylindre.

5. Procédé selon les revendications 1 à 4, **caractérisé** en ce que le liquide (4) est injecté dans le cylindre au moyen d'un injecteur à produit unique (9) ou d'un tuyau atomiseur pneumatique et, de cette façon, est reparti également sur la surface supérieure de cylindre (6) et les alésages (5).

6. Procédé selon les revendications 1 à 5, **caractérisé** en ce que le liquide (4) est injecté dans le cylindre par un ou plusieurs tuyaux rotatifs (9, 10).

7. Procédé selon la revendication 5 ou 6, **caractérisé** en ce que le tuyau (9, 10) produit un jet pulvérisé creux et conique.

8. Procédé selon la revendication 1, **caractérisé** en ce que${\text{V}}_{\text{B}} {\text{< 1410 (η}}^{\text{2}} {\text{/ a ρ}}^{\text{2}} {\text{)}}^{\text{7/6}} {\text{· (a·ρ·√ D}}_{\text{B}} \text{/ η).}$

9. Dispositif de pulvérisation de liquides (4) avec un cylindre creux et rotatif qui est fermé sur le côté inférieur par un fond (2) et est limité au côté supérieur par un couvercle (3) avec une ouverture centrale, **caractérisé** par les alésages (5) avec le diamètre D_{B} dans la paroi de cylindre (1), un espacement d'alésage t, indiqué en m, à la surface de cylindre extérieure (7) dans le domaine de 1,1 D_{B} < t < 5 D_{B}, une relation de la longueur L_{B} des alésages (5), indiqué en m, au diamètre D_{B} des alésages (5) d'au moins 3, ainsi que des diamètres d'alésages dans le domaine de ${\text{10 < D}}_{\text{B}} {\text{(ρ a / σ)}}^{\text{0,5}} \text{< 50}$, pour la production de gouttes avec des dimensions moyennes de goutte plus grandes ou égales à 100 µm ou des diamètres d'alésages dans le domaine de ${\text{10 < D}}_{\text{B}} {\text{(ρ a / σ)}}^{\text{0,5}} \text{<}$ 200 pour la production de gouttes avec des dimensions moyennes de goutte moindres que 100 µm.

10. Dispositif de pulvérisation de liquides (4) avec un cylindre creux et rotatif qui est fermé sur le côté inférieur par un fond (2) et est limité au côté supérieur par un couvercle (3) avec une ouverture centrale, **caractérisé** par les orifices (27), (32) avec la hauteur H, indiqué en m, et la largeur B, indiquée en m, dans la paroi de cylindre (1), une relation de la longueur L, indiquée en m, des orifices (27), (32) à la largeur B, indiquée en m, des orifices (27), (32), d'au moins 3, ainsi que des largeurs d'orifice dans le domaine de ${\text{10 < B · (ρ a / σ)}}^{\text{0,5}} \text{< 50}$ et des hauteurs d'orifice dans le domaine de ${\text{10 < H (ρ a / σ)}}^{\text{0,5}} \text{< 50}$ pour la production de gouttes avec des dimensions de goutte moyennes plus grandes ou égales à 100 µm ou des largeurs d'orifice dans le domaine de 10 < B . (ρ a / σ)^{0.5} < 200 et des hauteurs d'orifices dans le domaine de ${\text{10 < H (ρ a / σ)}}^{\text{0,5}} \text{< 200}$ pour la production de gouttes avec des dimensions moyennes de goutte moindres que 100 µm.

11. Dispositif de pulvérisation de liquides (4) avec un cylindre creux et rotatif qui est fermé sur le côté inférieur par un fond (2) et est limité au côté supérieur par un couvercle (3) avec une ouverture centrale, **caractérisé** par les orifices (24) avec plusieurs rainures (21) avec la hauteur de rainure H, indiquée en m, et la largeur d'orifice W, indiquée en m, dans la paroi de cylindre (1), une relation de la longueur L des orifices (24) à la largeur W des orifices (24) d'au moins 3, ainsi que des largeurs d'orifices W dans le domaine de ${\text{10 < W · (ρ a / σ)}}^{\text{0,5}}$ et des hauteurs de rainures H dans le domaine de ${\text{H (ρ a / σ)}}^{\text{0,5}} \text{< 50}$ pour la production de gouttes avec des dimensions de goutte moyennes plus grandes ou égales à 100 µm ou des largeurs d'orifice dans le domaine de ${\text{10 < W (ρ a / σ)}}^{\text{0,5}}$ et des hauteurs de rainure dans le domaine de ${\text{H (ρ a / σ)}}^{\text{0,5}} \text{< 200}$ pour la production de gouttes avec des dimensions moyennes de goutte moindres que 100 µm.

12. Dispositif selon les revendications 9 à 11, **caractérisé** par au moins 200 alésages (5), orifices (27), (29), (32) ou des rainures (21.

13. Dispositif selon les revendications 9 à 12, **caractérisé** par des alésages ou orifices cylindriques, carrés ou triangulaires.

14. Dispositif selon les revendications 9 à 13, **caractérisé** par des orifices avec une ou plusieurs rainures en V ou en U (21).

15. Dispositif selon les revendications 9 à 13, **caractérisé** par des alésages (5) ou des orifices (24, 27, 29, 32) dans la paroi de cylindre (1) qui à l'intérieur du cylindre sont pourvus de telles cavités (15) qu'il ne reste aucune surface de cylindre (6).

16. Dispositif selon la revendication 9, 12 ou 13, **caractérisé** par des alésages (5) dans la paroi de cylindre (1), dont les arêtes sont élévées dans l'intérieur du cylindre et font saillie avec la même distance sur la surface intérieure de cylindre.

17. Dispositif selon les revendications 9 à 16, **caractérisé** par les alésages (5) ou les orifices (24), (27), (29), (32) ayant de telles directions, que les allongements de leur axes (14) au-dessus de la surface extérieure de cylindre (7) tous présentent le même angle a dans le domaine de 10° < α < 170° par rapport au vecteur de la vitesse périphérique.

18. Dispositif selon la revendication 9, 10 ou 12 à 17, **caractérisé** par les alésages (5) dont les axes d'alésage (14) allongés au-dessus de la surface extérieure de cylindre (7) sont inclinés autour de l'angle β dans le domaine de 0 < β < 80° par rapport au plan de rotation.

19. Dispositif selon les revendications 9 à 18, **caractérisé** par un organe de distribution rotatoirement symétrique (11) encastré dans le cylindre et dont le diamètre grandit vers le fond (2).

20. Dispositif selon les revendications 9 à 19, **caractérisé** par un organe de distribution (11) fixé dans le cylindre.

21. Dispositif selon les revendications 9 à 19, **caractérisé** par un organe de distribution (11) rotatif indépendamment du cylindre.

22. Dispositif selon les revendications 9 à 20, **caractérisé** par un organe de distribution (11), qui présente dans sa surface des évidements (12) s'étendant dans la direction périphérique.

23. Dispositif selon les revendications 9 à 21, **caractérisé** par un organe de distribution (11), qui est composé de plaques circulaires (18) et de pièces d'écartement (19).

24. Dispositif selon les revendications 9 à 20, **caractérisé** par un deuxième organe cylindrique et poreux (16) concentriquement encastré dans le cylindre avec une densité de paroi uniforme.

25. Dispositif selon les revendications 9 à 21, **caractérisé** par des chicanes (13) encastrées dans le cylindre.

26. Dispositif selon la revendication 22, **caractérisé** par des chicanes (13) rotatives indépendamment du cylindre.

27. Dispositif selon les revendications 18 et 19, **caractérisé** par des chicanes (13) en forme de plaques cylindriques concentriquement arrangés et perforés, dont le diamètre est plus grand que les alésages (5).

28. Dispositif selon les revendications 18 et 19, **caractérisé** par des chicanes (13) en forme de réseaux de fils cylindriques concentriquement arrangés et avec un maillage plus grand que les alésages (5).

29. Dispositif selon les revendications 18 et 19, **caractérisé** par des chicanes (13) en forme de plaques enroulés de manière hélicoïdale et perforés, dont le diamètre d'orifice est plus grand que les alésages (5).

30. Dispositif selon les revendications 18 et 19, **caractérisé** par des chicanes (13) en forme de réseaux de fils enroulés de manière hélicoïdale et avec un maillage plus grand que les alésages (5).

31. Usage du dispositif selon les revendications 9 à 30 pour sechage à pulvérisation de produits.

32. Usage du dispositif selon les revendications 9 à 30 pour production de poudres par fusion.

33. Usage du dispositif selon les revendications 9 à 30 pour épuration de gaz dans des laveries.
